# FASCICULE DE BREVET EUROPEEN

(11) **EP 1 082 531 B1**
(45) Date de publication et mention de la délivrance du brevet: **28.08.2002**
(21) Numéro de dépôt: 99926449.2
(22) Date de dépôt: 27.05.1999
(51) Int. Cl.: F02D 13/02

(54) **PROCEDE DE COMMANDE D'UN DISPOSITIF DE LEVEE DE SOUPAPES**
STEUERUNGSVERFAHREN FÜR EINE VENTILHUBEINRICHTUNG
METHOD FOR CONTROLLING A VALVE LIFT DEVICE

(30) Priorité: 29.05.1998 FR 9806791
(43) Date de publication de la demande: 14.03.2001
(73) Titulaire: Siemens VDO Automotive S.A.S., 31036 Toulouse cedex 01 (FR)
(72) Inventeur: CARBONNE, Laure, F-31100 Toulouse (FR)
(74) Mandataire: Berg, Peter
(86) Numéro de dépôt international: EP9903685
(87) Numéro de publication internationale: WO99063213

(56) Documents cités:
- EP-A- 0 445 555
- EP-A- 0 787 892
- DE-A- 4 317 527
- US-A- 4 909 194
- US-A- 5 417 187

## Description

La présente invention concerne un procédé de commande d'un dispositif de levée de soupapes. Un tel dispositif est notamment mis en oeuvre dans les moteurs à combustion interne équipant les véhicules automobiles.

Il est déjà connu des dispositifs de levée de soupapes dont la fonction est de gérer correctement l'ouverture et la fermeture des soupapes d'admission et d'échappement montées sur les cylindres d'un moteur à combustion (voir par exemple EP-A-787892). A cet effet, ces dispositifs de levée de soupapes provoquent un décalage angulaire prédéterminé entre l'arbre à cames et le vilebrequin.

Jusqu'à présent, pour chaque type de moteur, on établissait sur banc d'essai, en fonction du régime moteur, de la quantité d'air admise et de la position du papillon des gaz, quelle était la valeur de consigne de décalage angulaire à appliquer. Cette valeur de consigne était appliquée par l'intermédiaire du dispositif de levée de soupapes. Le décalage angulaire réel entre l'arbre à cames et le vilebrequin était vérifié en continu et si le décalage angulaire réel et le décalage angulaire de consigne ne coïncidait pas, une correction était appliquée.

On s'est en fait rapidement rendu compte que selon cette méthode de fonctionnement, il fallait sans cesse corriger le décalage angulaire entre l'arbre à cames et le vilebrequin. En outre, la précision et la stabilité d'un décalage angulaire imposé en tant que consigne, ainsi que la rapidité avec laquelle cette valeur de consigne est atteinte n'est pas satisfaisante.

Le but de la présente invention est d'améliorer la commande du dispositif de levée de soupapes et notamment d'en améliorer la précision, la stabilité et la rapidité.

A cet effet, la présente invention concerne un procédé de commande d'un dispositif de levée de soupapes, associé à un moteur à combustion interne, ce procédé étant du type consistant à déterminer, en fonction de cartographies appropriées, le décalage angulaire devant être appliqué entre un arbre à cames et un vilebrequin et à appliquer ce décalage par l'intermédiaire d'une commande de type PID, le dit procédé étant caractérisé en ce qu'il consiste à :
(a)- déterminer la valeur de référence α₀ du décalage angulaire lorsque le dispositif de levée de soupape est inactif, à chaque fois que le moteur entre en régime de ralenti stabilisé et en tenir compte lors de toute commande de décalage angulaire ultérieure,
et en ce qu'il comporte au moins l'une des étapes suivantes :
(b)- pré-établir au banc d'essai une cartographie d'un rapport cyclique d'ouverture (RCO) d'une vanne hydraulique commandé par le PID de commande du dispositif de levée de soupapes en fonction de la température d'eau du moteur, et ajuster le décalage angulaire à appliquer (par modification de la valeur de référence α₀) en fonction de cette température d'eau,
(c)- déterminer l'écart entre la commande (RCO) appliquée et la commande calculée à l'étape (b) en observant le terme I du PID de commande du dispositif de soupapes et en mémorisant sa valeur dans un terme adaptatif,
(d)- déterminer le temps de réponse du dispositif de levée de soupapes suite à un échelon de commande déterminé et en fonction de ce temps de réponse, modifier le terme proportionnel P du PID,
(e)- vérifier que le décalage angulaire entre l'arbre à cames et le vilebrequin n'oscille pas quand la valeur de consigne est stable, et modifier en conséquence le terme P du PID pour éviter cette oscillation.

Le procédé selon l'invention permet ainsi d'une part d'améliorer le calcul du décalage angulaire α devant être appliqué par le dispositif de levée de soupapes, mais aussi de corriger les termes P et adapatatif du PID de commande de ce dispositif de levée de soupapes. Le fait de mesurer, à chaque fois que le moteur présente une période de ralenti stabilisé, la valeur α₀ de décalage entre l'arbre à cames et le vilebrequin, en l'absence de toute activité du dispositif de levée de soupapes, permet de tenir compte de l'évolution de ce décalage pendant toute la durée d'un trajet et non uniquement au démarrage. Ce décalage a tendance en effet à évoluer en fonction de la température moteur, et ne réaliser qu'une seule acquisition au moment du démarrage est insuffisant.

En outre, le procédé selon l'invention permet également de diagnostiquer des dysfonctionnements du dispositif de levée de soupapes en statique ou en dynamique. En effet, les temps de réponse du dispositif de levée de soupapes pour réaliser un échelon de commande prédéterminé sont mesurés et analysés. Si ces temps de réponse sont trop longs, un témoin de dysfonctionnement du dispositif de levée de soupapes est activé.

De même, un dysfonctionnement en mode statique est détecté lorsque l'écart entre un décalage angulaire de consigne et le décalage angulaire mesuré est supérieur à un seuil un certain nombre de fois.

D'autres objets, caractéristiques et avantages de la présente invention seront d'ailleurs mieux compris à la lecture de la description qui suit, en référence à la figure 1 ci-annexée, représentant, la chaîne de commande d'un dispositif de levée de soupapes ainsi que les moyens de mesure de l'écart angulaire associés.

Selon la forme de réalisation représentée à la figure 1, un moteur à combustion interne classique (non représenté) présente un vilebrequin et un arbre à cames. On rappelle que le vilebrequin a pour fonction d'entraîner en un mouvement alternatif une pluralité de pistons disposés chacun à l'intérieur d'un cylindre. L'arbre à cames a, quant à lui, pour fonction de provoquer l'ouverture et la fermeture des soupapes d'admission et d'échappement à certains moments déterminés du cycle de combustion.

Pour pouvoir régler de manière optimum l'instant d'ouverture (et de fermeture) de chacune des soupapes, il est connu de faire varier le décalage angulaire entre l'arbre à cames et le vilebrequin. Ce décalage est réalisé par l'intermédiaire d'un dispositif de levée de soupapes comportant une vanne hydraulique. Bien entendu, la précision du décalage angulaire entre les deux arbres (à cames et vilebrequin) dépend de la précision, la stabilité et la rapidité de cette vanne hydraulique.

De manière classique, la commande de cette vanne hydraulique est réalisée par celle de son rapport cyclique d'ouverture RCO, à l'aide d'un circuit PID (proportionnel, intégral. dérivé) approprié.

Selon le mode de réalisation représenté à la figure 1, le dispositif de levée de soupapes (CVVT - Continuous Variable Valve Timing) est commandé par un actionneur (un solénoïde) recevant d'une part de l'huile moteur, et d'autre part des ordres de commande (RCO) de la part d'un calculateur central (ECU - Electronic Central Unit). Ce dispositif de levée de soupape est constitué de deux parties : l'une est fixe par rapport à l'arbre à cames et l'autre mobile par rapport à l'arbre à cames mais fixe par rapport à la poulie (donc par rapport au vilebrequin). Un déséquilibre des pressions entre les deux chambres du dispositif de levée de soupape entraîne une rotation de la partie fixe par rapport à la partie mobile et fait donc tourner l'arbre à cames du décalage angulaire choisi par rapport à sa position neutre (c'est-à-dire sans CVVT) et donc par rapport au vilebrequin.

Des cibles associées à chacun des arbres (cames et vilebrequin) permettent à des capteurs de position de détecter la position de chacun de ces arbres. Le décalage angulaire entre chacun de ces arbres est ensuite calculé, à partir de la connaissance de la position de chacun des arbres.

Ce décalage angulaire mesuré est transmis à l'unité centrale de calcul ECU. L'unité centrale de calcul compare le décalage angulaire mesuré à celui qu'elle avait imposé à l'actionneur et modifie le rapport cyclique d'ouverture RCO de l'actionneur en fonction de la différence existant entre le décalage angulaire mesuré et le décalage angulaire imposé.

Selon l'invention, pour déterminer avec une meilleure précision le décalage angulaire à imposer entre les deux arbres, on réalise un certain nombre d'étapes supplémentaires.

Tout d'abord la position lue (c'est-à-dire mesurée par le capteur) en l'absence de toute action du dispositif de levée de soupape est mémorisée pour servir de référence α₀ dans le positionnement ultérieur. Cette position α₀ est définie comme étant la position 0°.

Cependant, lorsque le moteur s'échauffe, la température du moteur évolue. De ce fait, la valeur de la position de référence mesurée par le capteur (en l'absence de toute action du dispositif de levée de soupapes) évolue elle aussi. Selon l'invention, pour pallier cette dérive normale du décalage angulaire de référence α₀, on le mesure non seulement au démarrage mais à chaque fois que le moteur entre en régime de ralenti stabilisé. En effet, lorsque le moteur est dans un tel état, l'action du dispositif de levée de soupapes est minimale voire nulle. Dans ce cas, le décalage angulaire mesuré est α₀. Le décalage angulaire de référence est ainsi continuellement remis à jour pendant un trajet.

En outre, le décalage angulaire mesuré est comparé à la valeur qu'il avait précédemment. Si la différence entre la nouvelle et l'ancienne valeur est un multiple de la valeur correspondante à une dent poulie, on considère qu'il y a une panne et on limite la plage des valeurs de décalage angulaire admissible. Un indicateur (lumineux et/ou sonore) de défaut véhicule est activé pour prévenir le conducteur. En effet, une forte différence entre deux valeurs de la position de référence est révélatrice d'un défaut de montage (erreur de positionnement) de la courroie reliant l'arbre à cames au vilebrequin. Ainsi, lorsque la courroie a été démontée puis mal repositionnée au moment du remontage, ou si plusieurs dents ont été sautées au niveau de la poulie, la valeur lue par le capteur lorsque la CVVT est en position butée est fort différente de la valeur habituelle. La différence sera de plusieurs degrés arbre (exemple : pour une dent d'erreur, on a environ 17° de différence). Donc, lorsque la différence entre la position de butée initiale et la nouvelle position de butée est sensiblement multiple de la valeur correspondant à une dent de poulie, on diagnostique qu'il existe une erreur de positionnement de la courroie.

De telles positions anormales de la courroie ou un saut de dent provoquent un risque de casse moteur si on autorise des positionnements extrêmes de la CVVT. En conséquence, lorsqu'une telle panne est détectée, on limite la plage des positions de la CVVT (par une limitation des valeurs de consignes) pour éviter toute casse moteur. Ainsi, avantageusement, la détection d'une position d'arbre à cames non admissible (en raison d'un mauvais positionnement de la courroie ou d'un saut de dent) est détectée par la simple comparaison de deux valeurs consécutives de la position de référence de la CVVT. Bien entendu, pour pouvoir détecter une telle erreur de positionnement, il est nécessaire de mémoriser la valeur de la position de référence de la CVVT en mémoire non volatile afin d'être utilisable à chaque démarrage.

Le procédé selon l'invention consiste également à tenir compte des imprécisions de commande dues aux variations de courant dans l'actuateur. Cet actuateur est en général un solénoïde qui commande la répartition de l'huile dans la vanne hydraulique de la CVVT.

Ces variations de courant dans l'actuateur sont dues à des variations de résistances provoquées par des variations de la température d'eau moteur. Ces variations de courant provoquent pour une même valeur de consigne de position (c'est-à-dire de décalage angulaire) à respecter par l'actuateur un temps de réponse différent. Pour tenir compte de ces variations de courant, l'invention propose de pré-établir au banc d'essai une cartographie du RCO de la vanne en fonction de la température d'eau du moteur.

Le but de l'invention est d'obtenir un temps de réponse constant de l'actuateur (c'est-à-dire un courant constant dans cet actuateur). Donc, lorsqu'une dérive du courant (en raison d'une modification de la température d'eau moteur) est détectée, on compense à courant constant.

Ainsi, si le courant diminue (en raison d'une variation de la température d'eau), on augmente le RCO. La cartographie réalisée permet de calculer la correction à appliquer au RCO en fonction de la température d'eau, en ajustant la valeur de référence α₀ en fonction de cette température.

Les imprécisions du décalage angulaire entre les deux arbres (à cames et vilebrequin) peuvent également être dues aux disparités entre vannes. Ces vannes ne sont jamais strictement identiques (pour des questions de processus de fabrication) et le RCO prévu sur banc moteur pour un moteur déterminé et une vanne spécifique peut différer légèrement pour un autre véhicule (même équipé du même moteur et du même type de vanne).

Pour tenir compte de ces disparités, on mesure l'écart Δ entre la commande (RCO) appliquée et la commande calculée (issue de la cartographie précédemment définie) en observant le terme I du PID de commande du dispositif de soupapes et en mémorisant sa valeur dans un terme adaptatif.

La correction appliquée est calculée de telle sorte que le terme I du PID tende vers 0 lorsque la position du dispositif de levée de soupapes est stabilisée.

On peut garder en mémoire les Δ calculés pendant le trajet précédent l'arrêt du véhicule ou ne pas sauvegarder ces valeurs et refaire leur acquisition lors du premier ralenti suivant le redémarrage du véhicule.

Une autre source d'imprécision dans le décalage angulaire des deux arbres peut être due à la température d'huile dans la vanne et/ou à son vieillissement.

Ces deux paramètres (température et vieillissement) provoquent des perturbations du temps de réponse du dispositif de levée de soupapes. Or, ce temps de réponse ne peut être supérieur à un seuil maximum fixé par le constructeur du véhicule. Par exemple, ce temps de réponse ne doit pas être supérieur à 500 ms.

Pour déterminer si le temps de réponse reste en deçà de sa valeur limite, on mesure le temps de réponse du dispositif de levée de soupapes lorsque l'on impose un échelon de commande. On mesure combien de temps met l'actuateur pour réaliser un certain pourcentage de cet échelon de commande. Par exemple, on mesure combien il faut de temps à l'actuateur pour réaliser 40 à 70% de cet échelon. En fonction de ce temps de réponse partiel, on modifie la valeur du terme proportionnel P du PID.

On notera que cet échelon de commande n'est pas imposé, on attend en effet qu'une telle variation se réalise au cours du fonctionnement normal du moteur pour mesurer ce temps de réponse partiel et agir en conséquence sur le terme P.

Une autre imprécision dans le décalage angulaire imposé entre les deux arbres peut provenir d'oscillations du dispositif de levée de soupapes autour d'une valeur de décalage angulaire. Pour pallier cet inconvénient, on surveille le décalage angulaire à l'aide de deux filtres du premier ordre de manière à détecter toute oscillation. Si des oscillations sont détectées, on modifie en conséquence le terme P du PID.

Pour améliorer la précision du décalage angulaire, il également possible, lorsque le temps de réponse est trop long ou que des oscillations sont détectées, de modifier, en plus du terme P (proportionnel) du PID, les termes intégral (I) et dérivé (D) du PID par un facteur correctif multiplicatif (un facteur correctif pour le terme I et un autre pour le terme D).

Chacune des étapes d'amélioration de la précision du décalage angulaire ci-dessus évoquées peut être réalisée seule ou en combinaison avec l'une au moins des autres étapes. La meilleure précision de ce décalage angulaire est néanmoins obtenue en réalisant l'ensemble de ces étapes.

Le procédé de commande d'un dispositif de levée de soupapes selon la présente invention consiste également à diagnostiquer tout dysfonctionnement du dispositif de levée de soupapes.

A cet effet, ce diagnostic peut être réalisé en mode statique ou en mode dynamique.

Le diagnostic en mode statique est effectué lorsque le dispositif de levée de soupapes est à une position de consigne stable. Dans ce cas, on mesure l'écart entre la valeur cartographiée du décalage angulaire et la valeur mesurée par les capteurs (arbres à cames et vilebrequin). Si cet écart est supérieur à une valeur limite fixée un certain nombre de fois, on active un témoin de dysfonctionnement du dispositif de levée de soupape. Par exemple, si pendant 5 à 10 fois, l'écart est de 0 à 5° sur le vilebrequin, le témoin de dysfonctionnement est activé.

Le diagnostic en mode dynamique peut être réalisé pendant deux moments différents, à savoir : en coupure décélération ou au ralenti.

De préférence, ce diagnostic est réalisé pendant une coupure décélération. En effet, à ce moment là (coupure momentanée de l'alimentation en carburant pour répondre à une demande de décélération brutale), un échelon de position CVVT ne provoque aucune perturbation sur le régime moteur.

Pour effectuer ce diagnostic, il suffit d'imposer un échelon de consigne au dispositif de levée de soupapes. On mesure alors le temps de réponse du dispositif de levée de soupapes et on vérifie qu'il reste toujours en deçà d'une valeur limite. Si c'est le cas, le dispositif de levée de soupapes fonctionne correctement, sinon si cette valeur limite est dépassée un certain nombre de fois, alors un témoin de dysfonctionnement est activé.

On peut également effectuer cet échelon de commande pendant une période de ralenti stabilisé du moteur. Cependant, pour ne pas perturber le régime moteur, il est alors nécessaire de compenser cet échelon par un ajustement de l'avance à l'allumage et/ou de la phase d'injection et/ou du temps d'injection.

Comme dans le cas de la coupure décélération, on mesure le temps de réponse du dispositif de levée de soupapes à cet échelon. Si ce temps est inférieur à une limite fixée, le dispositif de levée de soupapes fonctionne correctement, sinon si cette valeur limite est dépassée un certain nombre de fois, alors un témoin de dysfonctionnement est activé.

Bien entendu, la présente invention n'est pas limitée au mode de réalisation décrit et englobe toute variante à la portée de l'homme de l'art. Ainsi, ces diagnostics sont aussi effectués lors d'un fonctionnement normal du véhicule et de la CVVT quand un échelon de consigne apparaît naturellement. On pourrait aussi effectuer un diagnostic de rapidité de réponse en observant la vitesse de déplacement en la comparant à un seuil minimum.

## Revendications

1. Procédé de commande d'un dispositif de levée de soupapes, associé à un moteur à combustion interne, ce procédé étant du type consistant à déterminer, en fonction de cartographies appropriées, le décalage angulaire devant être appliqué entre un arbre à cames et un vilebrequin et à appliquer ce décalage par l'intermédiaire d'une commande de type PID, le dit procédé étant **caractérisé en ce qu'**il consiste à :
(a)- déterminer la valeur de référence α₀ du décalage angulaire lorsque le dispositif de levée de soupape est inactivé, à chaque fois que le moteur entre en régime de ralenti stabilisé et en tenir compte lors de toute commande de décalage angulaire ultérieure,
et **en ce qu'**il comporte au moins l'une des étapes suivantes :
(b)- pré-établir au banc d'essai une cartographie d'un rapport cyclique d'ouverture (RCO) d'une vanne hydraulique commandée par le PID du dispositif de levée de soupapes en fonction de la température d'eau du moteur, et ajuster le décalage angulaire à appliquer, par modification de la valeur de référence α₀, en fonction de cette température d'eau,
(c)- déterminer l'écart entre la commande (RCO) appliquée et la commande calculée à l'étape (b) en observant le terme I du PID de commande du dispositif de soupapes et en mémorisant sa valeur dans un terme adaptatif,
(d)- déterminer le temps de réponse du dispositif de levée de soupapes suite à un échelon de commande déterminé et en fonction de ce temps de réponse, modifier le terme proportionnel P du PID,
(e)- vérifier que le décalage angulaire entre l'arbre à cames et le vilebrequin n'oscille pas quand la valeur de consigne est stable, et modifier en conséquence le terme P du PID pour éviter cette oscillation.

2. Procédé de commande selon la revendication 1, **caractérisé en ce qu'**à l'étape a), la valeur de référence α₀ est comparée à une valeur de référence initiale et lorsque la différence entre ces deux valeurs est sensiblement multiple d'une valeur correspondant à une dent de poulie, on considère qu'il existe une erreur de positionnement d'une courroie reliant l'arbre à cames et le vilebrequin.

3. Procédé de commande selon la revendication 2, **caractérisé en ce que** l'étape (c) permet de tenir compte des disparités entre dispositifs de levée de soupapes, l'écart Δ entre la commande (RCO) appliquée et la commande calculée à l'étape b) étant mesuré et mémorisé dans un terme adapatatif, la correction appliquée étant calculée de telle sorte que le terme I du PID tende vers 0 lorsque la position du dispositif de levée de soupapes est stabilisée.

4. Procédé de commande selon la revendication 3, **caractérisé en ce que** la détermination de l'écart Δ est réalisé uniquement lorsque le dispositif de levée de soupapes est en position stable.

5. Procédé de commande selon l'une quelconque des revendications précédentes, **caractérisé en ce que** dans l'étape (d) l'échelon de commande n'est pas imposé, la détermination du temps de réponse étant effectué lorsqu'un tel échelon se réalise au cours de la conduite.

6. Procédé de commande selon la revendication 5, **caractérisé en ce que** le temps de réponse déterminé correspond en fait au temps mis par le dispositif de levée de soupape pour réaliser un certain pourcentage de l'échelon de commande.

7. Procédé de commande selon la revendication 6, **caractérisé en ce que** le pourcentage est de préférence de l'ordre de 40 à 70 % de l'échelon de commande.

8. Procédé de commande selon l'une quelconque des revendications précédentes **caractérisé en ce que**, dans l'étape (e), l'oscillation du dispositif de levée de soupapes autour de la valeur de décalage angulaire est déterminée par l'association de deux filtres du premier ordre.

9. Procédé selon l'une quelconque des revendications précédentes, **caractérisé en ce qu'**il consiste en outre à diagnostiquer le bon fonctionnement du dispositif de levée de soupapes en comparant l'écart Δ avec un écart de référence, et en considérant que le dispositif de levée de soupape présente un dysfonctionnement lorsque cet écart Δ est supérieur à cette valeur de référence un certain nombre de fois.

10. Procédé selon l'une quelconque des revendications précédentes, **caractérisé en ce qu'**il consiste en outre à diagnostiquer le bon fonctionnement du dispositif de levée de soupapes en attendant la survenue d'une coupure d'alimentation en carburant pendant une phase de décélération pour mesurer le temps de réponse du dispositif de levée de soupapes, si ce temps de réponse est supérieur à un temps de réponse prédéterminé un certain nombre de fois alors le dispositif de levée de soupapes présente un dysfonctionnement.

11. Procédé selon l'une quelconque des revendications 1 à 9, **caractérisé en ce qu'**il consiste en outre à diagnostiquer le bon fonctionnement du dispositif de levée de soupapes en provoquant un échelon de commande pendant une période de ralenti stabilisée du véhicule et en le compensant par un ajustement de l'avance à l'allumage et/ou de la phase à l'injection et/ou du temps d'injection pour éviter toute perturbation du régime moteur, et à mesurer le temps de réponse du dispositif de levée de soupapes pour réaliser cet échelon de commande et si ce temps est supérieur à un temps de réponse prédéterminé un certain nombre de fois, alors le dispositif de levée de soupapes présente un dysfonctionnement.

## Patentansprüche

1. Verfahren zum Regeln einer Ventilhubeinrichtung einer Brennkraftmaschine, welches Verfahren darin besteht, die Soll-Winkelverstellung zwischen einer Nockenwelle und einer Kurbelwelle in Abhängigkeit von entsprechenden Kennfeldern zu bestimmen und diese Winkelverstellung mittels einer PID-Regelung zu verwenden, wobei das Verfahren **dadurch gekennzeichnet ist, dass** es besteht aus:
a) einer Bestimmung des Referenzwertes α₀ der Winkelverstellung bei inaktiver Ventilhubeinrichtung jedes Mal, wenn die Brennkraftmaschine in einen Betriebszustand stabilisierter Leerlaufdrehzahl eintritt, und dessen Berücksichtigung bei jeder späteren Winkelverstellung,
und dass es mindestens einen der folgenden Schritte aufweist:
b) vorheriges Durchführen von Versuchen zum Ermitteln eines Kennfeldes für ein zyklisches Öffnungsverhältnis (RCO) eines hydraulischen Schiebers, der von der PID-Regelung der Ventilhubeinrichtung in Abhängigkeit von der Wassertemperatur der Brennkraftmaschine geregelt wird, und Verändern der Soll-Winkelverstellung durch Modifizieren des Referenzwertes α₀ in Abhängigkeit von dieser Wassertemperatur,
c) Bestimmen der Differenz zwischen dem Ist-Regelwert (RCO) und dem im Schritt b) berechneten Regelwert durch Beobachten des Terms I der PID-Regelung der Ventilhubeinrichtung und durch Speichern dessen Wertes in einem adaptiven Term,
d) Bestimmen der Ansprechzeit der Ventilhubeinrichtung infolge eines vorgegebenen Sprungs der Regelung und Modifizieren des proportionalen Terms P der PID-Regelung in Abhängigkeit von dieser Ansprechzeit,
e) Verifizieren, dass die Winkelverstellung zwischen der Nockenwelle und der Kurbelwelle bei stabilem Sollwert keine Schwingung ausführt und entsprechendes Modifizieren des Terms P der PID-Regelung zur Vermeidung einer derartigen Schwingung.

2. Verfahren nach Anspruch 1, **dadurch gekennzeichnet, dass** bei dem Schritt a) der Referenzwert αₒ mit einem anfänglichen Referenzwert verglichen wird, und dass, wenn die Differenz zwischen diesen beiden Werten im wesentlichen ein Vielfaches eines einem Zahn des Zahnkranzes entsprechenden Wertes ist, in Betracht gezogen wird, dass ein Positionsfehler eines die Nockenwelle und die Kurbelwelle verbindendes Treibriemens existiert.

3. Verfahren nach Anspruch 2, **dadurch gekennzeichnet, dass** der Schritt c) eine Berücksichtigung von Unterschieden zwischen Ventilhubeinrichtungen erlaubt, wobei die Differenz Δ zwischen dem Ist-Regelwert (RCO) und dem beim Schritt b) berechneten Regelwert gemessen und in einem adaptiven Term gespeichert wird, wobei die Korrektur so berechnet wird, dass der Term I der PID-Regelung nach Null tendiert, wenn die Position der Ventilhubeinrichtung stabilisiert ist.

4. Verfahren nach Anspruch 3, **dadurch gekennzeichnet, dass** die Bestimmung der Differenz Δ nur dann durchgeführt wird, wenn die Ventilhubeinrichtung in einer stabilen Position ist.

5. Verfahren nach einem der vorhergehenden Ansprüche, **dadurch gekennzeichnet, dass** in dem Schritt d) der Sprung der Regelung nicht vorgegeben wird, wobei die Bestimmung der Ansprechzeit durchgeführt wird, wenn sich ein solcher Sprung im Verlauf des Fahrverhaltens ergibt.

6. Verfahren nach Anspruch 5, **dadurch gekennzeichnet, dass** die Ansprechzeit, die bestimmt wurde, tatsächlich der Zeit entspricht, die von der Ventilhubeinrichtung benötigt wird, um einen bestimmten Prozentsatz des Sprungs der Regelung zu verwirklichen.

7. Verfahren nach Anspruch 6, **dadurch gekennzeichnet, dass** der Prozentsatz vorzugsweise in der Größenordnung von 40 bis 70% des Sprungs der Regelung liegt.

8. Verfahren nach einem der vorhergehenden Ansprüche, **dadurch gekennzeichnet, dass** im Schritt e) die Schwingung der Ventilhubeinrichtung um den Wert der Winkelverstellung durch Verwendung zweier Filter erster Ordnung bestimmt wird.

9. Verfahren nach einem der vorhergehenden Ansprüche, **dadurch gekennzeichnet, dass** es ferner darin besteht, eine einwandfreie Funktionsweise der Ventilhubeinrichtung durch einen Vergleich der Differenz Δ mit einer Referenzdifferenz zu diagnostizieren und zu berücksichtigen, dass die Ventilhubeinrichtung eine Fehlfunktion hat, wenn diese Differenz Δ eine bestimmte Anzahl von Malen größer als dieser Referenzwert ist.

10. Verfahren nach einem der vorhergehenden Ansprüche, dass es ferner darin besteht, eine einwandfreie Funktionsweise der Ventilhubeinrichtung in der Weise zu diagnostizieren, dass man auf eine Unterbrechung der Kraftstoffzufuhr während einer Verzögerungsphase wartet, um die Ansprechzeit der Ventilhubeinrichtung zu messen, wenn diese Ansprechzeit während einer Fehlfunktion der Ventilhubeinrichtung eine vorgegebene Anzahl von Malen größer als eine vorgegebene Ansprechzeit ist.

11. Verfahren nach einem der Ansprüche 1 bis 9, **dadurch gekennzeichnet, dass** es ferner darin besteht, eine einwandfreie Funktionsweise der Ventilhubeinrichtung in der Weise zu diagnostizieren, dass ein Sprung der Regelung während einer stabilisierten Leerlaufperiode des Fahrzeuges erzeugt und diese durch eine Verstellung des Zündzeitpunktes und/oder der Einspritzphase und/oder der Einspritzdauer kompensiert wird, um eine Störung der Drehzahl der Brennkraftmaschine zu vermeiden, und die Ansprechzeit der Ventilhubeinrichtung zu messen, um den Sprung der Regelung zu verwirklichen, und dass, wenn diese Zeit eine bestimmte Anzahl von Malen größer als eine vorgegebene Ansprechzeit ist, die Ventilhubeinrichtung eine Fehlfunktion zeigt.

## Claims

1. Method for controlling a valve lifting device, linked to an internal combustion engine, this method being of the type which consists of using appropriate mapping tools to determine the angular displacement which has to be applied between a camshaft and a crankshaft and applying this displacement by means of a PID type control, said method being **characterised in that** it consists of:
(a) determining the reference value α₀ of the angular displacement, when the valve lifting device is inactive, each time the engine switches to stabilised idling mode and taking this into account for every subsequent angular displacement control,
and **in that** it comprises at least one of the following stages:
(b) using the test bench to predefine a mapping tool for a cyclical opening ratio RCO for a hydraulic valve controlled by the PID of the valve lifting device as a function of the engine water temperature and adjusting the angular displacement to be applied, by modifying the reference value α₀, as a function of this water temperature,
(c) determining the difference between the control (RCO) applied and the control calculated at stage (b), by noting the term I of the PID controlling the valve device and memorising its value in an adaptive term,
(d) determining the response time of the valve lifting device following a specific control level and modifying the proportional term P of the PID as a function of this response time,
(e) verifying that the angular displacement between the camshaft and the crankshaft does not oscillate when the control variable is stable and modifying the term P of the PID as a result to prevent this oscillation.

2. Control method according to Claim 1, **characterised in that** at stage a) the reference value α₀ is compared with an initial reference value and, if the difference between these two values is roughly a multiple of a value corresponding to a pulley tooth, there is deemed to be a positioning error in respect of a belt linking the camshaft and the crankshaft.

3. Control method according to Claim 2, **characterised in that** stage (c) makes it possible to take into account disparities between valve lifting devices, the difference Δ between the control (RCO) applied and the control calculated at stage b) being measured and memorised in an adaptive term, the correction applied being calculated so that the term I of the PID tends towards 0, while the position of the valve lifting device is stabilised.

4. Control method according to Claim 3, **characterised in that** the difference Δ is only determined when the valve lifting device is in a stable position,

5. Control method according to one of the preceding claims, **characterised in that** in stage (d) the control level is not assigned, the response time being determined when such a level is reached during driving.

6. Control method according to Claim 5, **characterised in that** the response time determined actually corresponds to the time taken by the valve lifting device to complete a certain percentage of the control level.

7. Control method according to Claim 6, **characterised in that** the percentage is preferably around 40 to 70 % of the control level.

8. Control method according to one of the preceding claims, **characterised in that**, in stage (e), the oscillation of the valve lifting device around the value of angular displacement is determined by the associated use of two top-quality filters.

9. Method according to one of the preceding claims, **characterised in that** it also consists of diagnosing the correct operation of the valve lifting device by comparing the difference Δ with a reference difference and by deeming that the valve lifting device presents a malfunction, if this difference Δ is greater than this reference value on a certain number of occasions.

10. Method according to one of the preceding claims, **characterised in that** it also consists of diagnosing the correct operation of the valve lifting device by waiting for a fuel supply cut-off to occur during a deceleration phase to measure the response time of the valve lifting device. If this response time is greater than a predefined response time on a certain number of occasions, then the valve lifting device presents a malfunction.

11. Method according to one of Claims 1 to 9, **characterised in that** it also consists of diagnosing the correct operation of the valve lifting device by establishing a control level during a period of stabilised idling by the vehicle and adjusting this by modifying the sparking advance and/or the injection phase and/or the injection time to prevent any interference with engine speed and measuring the response time of the valve lifting device to reach this control level and if this time is greater than a predefined response time on a certain number of occasions, the valve lifting device presents a malfunction.
